# EUROPÄISCHE PATENTANMELDUNG

(11) **EP 0 387 504 A1**
(43) Veröffentlichungstag der Anmeldung: **19.09.1990**
(21) Anmeldenummer: 90101373.0
(22) Anmeldetag: 24.01.1990
(51) Int. Cl.: F02M 61/16

(54) **Kraftstoff-Einspritzdüse für Brennkraftmachinen**

(30) Priorität: 11.03.1989 DE 3907958
(71) Anmelder: ROBERT BOSCH GMBH, 70442 Stuttgart (DE)
(72) Erfinder: Hofmann, Karl, Dipl.-Ing., D-7141 Neckarrems (DE)

(57) **Zusammenfassung**

Bei Einspritzdüsen der gattungsmäßigen Art ist wegen der beengten Einbauverhältnisse die Anordnung von Anschlußnippeln für eine Leckölleitung problematisch. Die Anschlußnippel sollen einerseits möglichst platzsparend angeordnet und andererseits doch bequem zugänglich sein.

Die vorliegende Erfindung sieht vor, die Anschlußnippel (50) an der zum Festspannen der Kraftstoffzuleitung (22) dienenden Überwurfmutter (30) anzuordnen, vorzugsweise an deren vom Düsenhalter (10) abgekehrten oberen Stirnseite (48).

Bevorzugtes Anwendungsgebiet sind Dieselmotoren.

## Beschreibung

### Stand der Technik

Die Erfindung geht aus von einer Kraftstoff-Einspritzdüse nach der Gattung des Hauptanspruchs. Bei einer bekannten Einspritzdüse dieser Gattung (DE-OS 29 43 745) sind Anschlußnippel für die Leckölleitung seitlich unter dem Anschlußstutzen für die Kraftstoffzuleitung am Düsenhalter angeordnet. Diese Ausführung zeichnet sich durch eine besonders kurze Baulänge des Düsenhalters aus. Bei ungünstigen Einbauverhältnissen kann es jedoch vorkommen, das die Anschlußnippel für die Leckölleitung nur schwer oder überhaupt nicht mehr zugänglich sind.

### Vorteile der Erfindung

Die erfindungsgemaße Anordnung mit den kennzeichnenden Merkmalen des Hauptanspruchs hat demgegenüber den Vorteil, daß auch in den Fällen, wo der Einbauraum für die Einspritzdüse nach der Seite, aber auch nach oben hin begrenzt ist, die Anschlußnippel für die Leckölleitung gut zugänglich sind.

Durch die in den Unteransprüchen aufgeführten Maßnahmen sind vorteilhafte Weiterbildungen der Anordnung nach dem Hauptanspruch möglich.

Der Übergang der Leckölführung vom Düsenhalter in die Überwurfmutter läßt sich einfach und sicher abdichten, wenn der im Düsenhalter verlaufende Leckölkanal an einer am Übergang des Anschlußstutzens zu einem zylindrischen Abschnitt gebildeten Ringschulter des Düsenhalters ausmündet und die Überwurfmutter mit einem kragenförmigen Ansatz versehen ist, der bei festgespannter Kraftstoffzuleitung über den sich an den Anschlußstutzen anschließenden zylindrischen Abschnitt des Düsenhalters greift und zwischen sich und dem Düsenhalter einen Lecköl-Sammelraum begrenzt, von welchem eine in der Überwurfmutter neben deren Gewindebohrung verlaufende Leckölbohrung zum Anschlußnippel führt. Zwischen dem kragenförmigen Ansatz der Überwurfmutter und dem von diesem umgriffenen zylindrischen Abschnitt des Düsenhalters kann bequem ein ausreichend großer Dichtring untergebracht werden, ohne daß der Durchmesser des Düsenhalters vergrößert werden muß.

### Zeichnung

Ein Ausführungsbeispiel der Erfindung ist in der Zeichnung dargestellt und in der nachfolgenden Beschreibung näher erläutert.
Die einzige Figur zeigt in vergrößerter Darstellung einen Längsschnitt durch den stromaufliegenden Endbereich einer erfindungsgemäß ausgebildeten Einspritzdüse samt angeschlossener Kraftstoffzuleitung.

### Beschreibung des Ausführungsbeispiels

Die Einspritzdüse hat einen Düsenhalter 10, an welchem, wie üblich, und daher nicht dargestellt, ein Düsenkörper befestigt ist, der mit einem Ventilsitz vor einer Düsenöffnung versehen ist und eine Ventilnadel verschiebbar lagert, die von einer im Düsenhalter 10 untergebrachten Schließfeder gegen den Ventilsitz gedrückt ist. Der Düsenhalter 10 hat einen zylindrischen Abschnitt 12 größeren Durchmessers, der an einer Ringschulter 14 in einen zylindrischen Abschnitt 16 kleineren Durchmessers übergeht, welcher seinerseits an einer konischen Ringschulter 18 in einen mit Außengewinde versehenen Anschlußstutzen 20 für eine Rraftstoffzuleitung 22 übergeht. Vom Anschlußstutzen 20 führt ein Rraftstoffkanal 24 zu einem die Ventilnadel umgebenden Druckraum im Düsenkörper. An die Schließfederkammer im Düsenhalter 10 ist ein Leckölkanal 26 angeschlossen, der an der Ringschulter 18 aus dem Düsenhalter 10 ausmündet.

Die Kraftstoffzuleitung 22 ist durch eine auf den Anschlußstutzen 20 aufgeschraubte Überwurfmutter 30 unter Zuhilfenahme eines konischen Spannstücks 32 und Zwischenlage eines Dichtrings 34 am Düsenhalter 10 befestigt. Die Überwurfmutter 30 weist einen mit Schlüsselflächen versehenen Abschnitt 36 auf, an den sich ein außen zylindrischer Gewindeabschnitt 38 anschließt, der innen über eine konische Ringschulter 39 in einen den zylindrischen Abschnitt 16 des Düsenhalters 10 umgreifenden axialen Ringkragen 40 übergeht. Bei fest angeschlossener Kraftstoffzuleitung 22 ist zwischen den Ringschultern 18 und 39 am Düsenhalter 10 und an der Überwurfmutter 30 ein Ringraum 42 gebildet, in welchem sich das über den Leckölkanal 26 zugeführte Lecköl sammelt. Der Ringspalt zwischen dem zylindrischen Abschnitt 16 des Düsenhalters 10 und dem Ringkragen 40 der Überwurfmutter 30 ist nach außen durch einen O-Ring 44 abgedichtet, der in einer Ringnut im Düsenhalter 10 sitzt.

Zum Anschluß einer Leckölleitung sind an der vom Düsenhalter 10 abgekehrten Stirnseite 48 der Überwurfmutter 30 zwei Anschlußnippel 50 vorgesehen, die je über einen im Durchmesser größeren Bohrungsabschnitt 52 und einen im Durchmesser kleineren Bohrungsabschnitt 54 in der Überwurfmutter 30 mit dem Ringraum 42 verbunden sind. Die Bohrungsabschnitte 52 schneiden den zwischen der Überwurfmutter 30 und den zum Festspannen der Kraftstoffzuleitung 22 dienenden Teilen 32, 34 gebildeten Ringraum 56 an, so daß auch das Lecköl aus diesem Raum abgeführt wird. Die Anschlußnippel 50 können zur leichteren Zugänglichkeit in einem spitzen Winkel a zur Düsenachse 58 schräggestellt werden, der so gewählt ist, daß die Anschlußnippel 50 das Aufstecken eines Steckschlüssels auf die Überwurfmutter 30 nicht behindern.

## Patentansprüche

1. Kraftstoff-Einspritzdüse für Brennkraftmaschinen, mit einem Düsenhalter, der mit einem Anschlußstutzen für eine Rraftstoffzuleitung versehen ist und einen Leckölkanal enthält, der mindestens zu einem Anschlußnippel für eine Leckölleitung führt, und ferner mit einer auf den Anschlußstutzen des Düsenhalters aufgeschraubten Überwurfmutter zum Festspannen der Kraftstoffzuleitung am Anschlußstutzen, dadurch gekennzeichnet, daß der Anschlußnippel (50) für die Leckölleitung an der Überwurfmutter (30) befestigt ist.

2. Einspritzdüse nach Anspruch 1, dadurch gekennzeichnet, daß der im Düsenhalter (10) verlaufende Leckölkanal (26) an einer am Übergang des Anschlußstutzens (20) zu einem zylindrischen Abschnitt (16) gebildeten Ringschulter (18) des Düsenhalters (10) ausmündet und daß die Überwurfmutter (30) mit einem kragenförmigen Ansatz (40) versehen ist, der bei festgespannter Kraftstoffzuleitung (22) über den sich an den Anschlußstutzen (20) anschließenden zylindrischen Abschnitt (16) des Düsenhalters (10) greift und zwischen sich und dem Düsenhalter (10) einen Lecköl-Sammelraum (42) begrenzt, von welchem eine in der Überwurfmutter (30) neben deren Gewindebohrung verlaufende Leckölbohrung (52, 54) zum Anschlußnippel (50) führt.

3. Einspritzdüse nach Anspruch 1, dadurch gekennzeichnet, daß der Anschlußnippel (50) für die Leckölleitung an der vom Düsenhalter (10) abgekehrten Stirnseite (48) der Überwurfmutter (30) angeordnet ist.

4. Einspritzdüse nach Anspruch 3, dadurch gekennzeichnet, daß der Anschlußnippel (50) für die Leckölleitung in einem spitzen Winkel (a) nach außen geneigt zur Düsenachse angeordnet ist.
